# EUROPÄISCHE PATENTANMELDUNG

(11) **EP 4 738 343 A1**
(43) Veröffentlichungstag der Anmeldung: **06.05.2026**
(21) Anmeldenummer: 24210248.1
(22) Anmeldetag: 31.10.2024
(51) Int. Cl.: G10K 11/178

(54) **VERFAHREN ZUR ADAPTIVEN AKTIVEN STÖRGERÄUSCHUNTERDRÜCKUNG**

(71) Anmelder: Elevear GmbH, 52074 Aachen (DE)
(72) Erfinder: Fabry, Johannes, 52074 Aachen (DE); Brandis, Raphael Nicolas, 52064 Aachen (DE); Liebich, Stefan, 52074 Aachen (DE)
(74) Vertreter: Bardehle Pagenberg Partnerschaft mbB Patentanwälte Rechtsanwälte

(57) **Zusammenfassung**

Die Erfindung betrifft ein Verfahren (100) zur adaptiven aktiven Störgeräuschunterdrückung für ein tragbares Audiosystem (10), das eine Mikrofoneinheit umfassend mindestens ein erstes Mikrofon (18) aufweist sowie einen Lautsprecher (26), eine Speichereinheit und eine Recheneinheit (24) aufweist, wobei das Verfahren (100) die nachfolgenden Merkmale aufweist:
- Bereitstellen (110) von Auswertedaten umfassend Audiodaten, wobei die Audiodaten unter Verwendung der Mikrofoneinheit aufgenommen werden, wobei die Audiodaten mindestens ein erstes Audiosignal aufweisen, das mit dem ersten Mikrofon der Mikrofoneinheit aufgenommen wird;
- Bestimmen (120) von Filterkoeffizienten in Abhängigkeit von den bereitgestellten Auswertedaten unter Verwendung der Recheneinheit;
- Erzeugung (130) gefilterter Audiodaten aus den aufgenommenen Audiodaten unter Verwendung der Filterkoeffizienten und der Recheneinheit; und
- Wiedergabe (140) der gefilterten Audiodaten unter Verwendung des Lautsprechers.

## Beschreibung

Die vorliegende Erfindung betrifft ein Verfahren zur adaptiven aktiven Störgeräuschunterdrückung für ein Audiosystem sowie ein entsprechendes Audiosystem.

Verfahren zur Störgeräuschunterdrückung sind in verschiedenen Varianten weitläufig bekannt. Im Allgemeinen wird dabei zwischen der passiven und der aktiven Störgeräuschunterdrückung unterschieden. Während bei der passiven Störgeräuschunterdrückung schallabsorbierende Materialien zum Einsatz kommen, die äußere Störgeräusche abschirmen und dadurch die von einem Benutzer wahrgenommenen Störgeräusche reduzieren, werden bei der aktiven Störgeräuschreduktion externe Störgeräusche durch ein Mikrofon aufgenommen und durch eine Recheneinheit analysiert, wobei anschließend ein gegenphasiges Signal erzeugt wird, das über einen Lautsprecher ausgegeben wird. Das gegenphasige Signal interferiert derart mit dem Störgeräusch, dass es zu einer destruktiven Interferenz kommt und das Störgeräusch ausgelöscht oder zumindest stark reduziert wird. Verfahren zur aktiven Störgeräuschreduktion können insbesondere in Kopfhörern (auch als ANC- bzw. Active-Noice-Cancelling-Köpfhörer bezeichnet), Headsets, Hörgeräten und sonstigen Audiosystemen zum Einsatz kommen. Der Einsatz des erfindungsgemäßen Verfahrens ist jedoch explizit nicht auf die vorstehend genannten Vorrichtungen beschränkt. Hingegen kann das erfindungsgemäße Verfahren ebenso bei weiteren Audiosystemen eingesetzt werden, bei denen eine aktive Störgeräuschreduktion gewünscht ist.

Bei den Verfahren zur aktiven Störgeräuschunterdrückung können digitale Filter zum Einsatz kommen, die durch Filterkoeffizienten beschrieben werden. Die aufgenommenen Störgeräusche können durch das digitale Filter geleitet werden, wobei das Filter bestimmt, inwiefern die Frequenzkomponenten des Störsignals nach Magnitude und Phase modifiziert werden. Anschließend kann ein gegenphasiges Signal erzeugt werden, dass dann mit dem Störgeräusch destruktiv interferiert und zu einer Reduzierung des durch den Benutzer empfangenen Störgeräuschs führt.

Die Bestimmung geeigneter Filterkoeffizienten für ein individuelles Anwendungsszenario (unterschiedliche Störgeräusche, unterschiedliche Passung des Audiogerätes (beispielsweise Sitz eines Kopfhörers), unterschiedliche Einfallsrichtung des Störgeräuschs, etc.) stellt in der Praxis eine beachtliche Herausforderung dar.

Ausgehend von der vorstehend beschriebenen Problematik ist es Aufgabe der vorliegenden Erfindung, ein Verfahren zur adaptiven aktiven Störgeräuschreduktion für ein tragbares Audiogerät bereitzustellen, das eine optimierte Bereitstellung der Filterkoeffizienten erlaubt.

Zur Lösung der beschriebenen Aufgabe wird mit der vorliegenden Erfindung ein Verfahren zur adaptiven aktiven Störgeräuschunterdrückung für ein tragbares Audiosystem vorgeschlagen, das eine Mikrofoneinheit umfassend mindestens ein erstes Mikrofon aufweist sowie einen Lautsprecher, eine Speichereinheit und eine Recheneinheit, wobei das Verfahren die nachfolgenden Merkmale aufweist:
- Bereitstellen von Auswertedaten umfassend Audiodaten, wobei die Audiodaten unter Verwendung der Mikrofoneinheit aufgenommen werden, wobei die Audiodaten mindestens ein erstes Audiosignal aufweisen, das mit dem ersten Mikrofon der Mikrofoneinheit aufgenommen wird;
- Bestimmen von Filterkoeffizienten in Abhängigkeit von den bereitgestellten Auswertedaten unter Verwendung der Recheneinheit;
- Erzeugung gefilterter Audiodaten aus den aufgenommenen Audiodaten unter Verwendung der Filterkoeffizienten und der Recheneinheit;
- Wiedergabe der gefilterten Audiodaten unter Verwendung des Lautsprechers; wobei
- das Bestimmen der Filterkoeffizienten auf der Verwendung eines auf maschinellem Lernen basierenden Modells beruht;
- das auf maschinellem Lernen basierende Modell in der Speichereinheit gespeichert ist;
- das auf maschinellem Lernen basierende Modell mit Trainingsdaten trainiert ist, wobei die Trainingsdaten Trainings-Audiodaten sowie den Trainings-Audiodaten zugeordnete Trainings-Filterkoeffizienten aufweisen, wobei
- die bereitgestellten Auswertedaten in das auf maschinellem Lernen basierende Modell eingegeben werden und in Abhängigkeit von den bereitgestellten Auswertedaten, durch das auf maschinellem Lernen basierende Modell, Filterkoeffizienten ausgegeben werden.

Das erfindungsgemäße Verfahren bietet den Vorteil, dass die für die adaptive aktive Störgeräuschunterdrückung benötigten optimalen Filterkoeffizienten automatisch und in effizienter Weise bestimmt werden können. Die Filterkoeffizienten werden in Abhängigkeit von dem aktuellen Anwendungsszenario ermittelt. Dabei können beispielsweise die spektralen Eigenschaften des aktuell vorhandenen Störgeräuschs berücksichtigt werden. Darüber hinaus können, wie nachfolgend noch im Detail erläutert wird, die Einfallsrichtung des Störgeräuschs und auch die Passung bzw. Sitz des Audiogerätes berücksichtigt werden, und zwar insbesondere dann, wenn mehrere Mikrofone bereitgestellt werden, die dazu ausgelegt sind, mehrere Audiosignale an unterschiedlichen Positionen aufzunehmen.

Bei dem Audiosystem kann es sich insbesondere um einen Kopfhörer, ein Headset oder ein Hörgerät handeln. Die vorliegende Erfindung ist jedoch explizit nicht auf den Einsatz im Zusammenhang mit den genannten Audiosystemen beschränkt, sondern kann bei beliebigen Audiosystemen verwendet werden, bei denen eine aktive Störgeräuschreduktion gewünscht ist. Die Audiosysteme können entweder am Ohr (beispielsweise im Falle eines Kopfhörers, eines Headsets oder eines Smartphones) oder aber auch im Ohr (beispielsweise im Falle eines Hörgeräts) getragen werden.

Die Mikrofoneinheit kann ein oder mehrere Mikrofone aufweisen, die dazu ausgelegt sind, Audiosignale aufzunehmen. Dabei kann die Mikrofoneinheit ein erstes Mikrofon, ein zweites Mikrofon und ein drittes Mikrofon aufweisen, wie nachfolgend noch im Detail erläutert wird. Das erste Mikrofon kann dabei insbesondere dazu ausgelegt sein, Störgeräusche im Außenbereich (d.h. außerhalb des Gehörgangs eines Benutzers) aufzunehmen. Anders ausgedrückt kann das erste Mikrofon insbesondere als ein Außenmikrofon ausgebildet sein, sodass es dazu konfiguriert ist, einen Schall außerhalb eines Gehörgangs zu erfassen.

Auch die Trainings-Audiodaten weisen Audiosignale auf. Abhängig von der konkreten Ausführungsform des erfindungsgemäßen Verfahrens kann es vorgesehen sein, dass die Trainings-Audiodaten jeweils ein erstes Trainings-Audiosignal aufweisen und optional auch ein zweites Trainings-Audiosignal und/oder ein drittes Trainings-Audiosignal. Das erste Trainings-Audiosignal kann dabei durch ein erstes Trainings-Mikrofon aufgenommen werden, während das optionale zweite Trainings-Audiosignal und das optionale dritte Trainings-Audiosignal durch ein zweites Trainings-Mikrofon bzw. ein drittes Trainings-Mikrofon aufgenommen werden. Die genannten Trainings-Mikrofone sind Teil der Trainings-Mikrofoneinheit, die während des Trainingsprozesses zum Einsatz kommt. Insbesondere kann es vorgesehen sein, dass die Trainings-Mikrofoneinheit (d.h. die Mikrofoneinheit, die während des vorausgehenden Trainingsprozesses eingesetzt wird) und die Mikrofoneinheit des erfindungsgemäßen Audiosystems (d.h. die Mikrofoneinheit, die im Audiosystem zur aktiven Störgeräuschreduktion eingesetzt wird) baugleich ausgeführt sind oder zumindest ähnliche Eigenschaften aufweisen. Die einzelnen Ausführungsformen des erfindungsgemäßen Verfahrens werden nachfolgend noch im Detail erläutert.

Bei dem erfindungsgemäßen Verfahren kann es vorgesehen sein, dass das Verfahren einen Trainingsprozess für das Trainieren des auf maschinellem Lernen basierenden Modells umfasst. Während des Trainingsprozesses können unterschiedliche Ansätze verfolgt werden, um einen besonders effizienten Trainingsprozess zu gewährleisten, wie nachfolgend noch im Detail erläutert wird.

Gemäß einer Ausführungsform der Erfindung kann es vorgesehen sein, dass während des Trainingsprozesses die optimalen Filterkoeffizienten für verschiedene Trainings-Audiodaten messtechnisch ermittelt werden. Hierfür kann es vorgesehen sein, dass die Trainings-Audiodaten mindestens ein erstes Trainings-Audiosignal umfassen. Zu dem ersten Trainings-Audiosignal werden bei diesem Ansatz unterschiedliche Filterkoeffizienten experimentell berücksichtigt, wobei geprüft wird, welche Filterkoeffizienten bei den vorliegenden Trainings-Audiodaten zu einem optimalen Ergebnis führen. Das optimale Ergebnis kann beispielsweise dadurch bestimmt werden, dass eine Versuchsperson nach der Qualität der Störgeräuschreduktion unter Verwendung der jeweiligen Filterkoeffizienten befragt wird. Die Filterkoeffizienten, die bei einer (oder bevorzugt bei mehreren Versuchspersonen) zu einem optimalen Ergebnis geführt hat, können dann als optimale Filterkoeffizienten angesehen werden.

Alternativ hierzu kann es vorgesehen sein, dass ein Trainings-Mikrofon im Gehörgang eines Benutzers oder eines Kunstkopfes angeordnet ist, wobei das erste Trainings-Mikrofon dazu ausgelegt ist, den Schall in der Nähe eines Trommelfells zu erfassen. Das Trainings-Mikrofon, das vorliegend auch als Trommelfellmikrofon bezeichnet wird, kann entsprechend in einem Abstand von maximal 5 mm, maximal 10 mm, maximal 15 mm oder maximal 20 mm zum Trommelfell angeordnet sein. Anschließend können für die jeweiligen Trainings-Audiodaten verschiedene Filterkoeffizienten getestet werden, wobei experimentell gemessen wird, welche Filterkoeffizienten für die jeweiligen Trainings-Audiodaten zu einem geringeren Schalldruckpegel am Trommelfellmikrofon führen. Dadurch kann messtechnisch erfasst werden, wie gut ein Filterkoeffizienten-Satz dazu geeignet ist, das Störgeräusch in der Nähe des Trommelfells zu reduzieren. Hierdurch wird eine objektive Bewertung der Filterkoeffizienten ermöglicht. Die Bestimmung der optimalen Filterkoeffizienten kann beispielsweise dadurch erfolgen, dass die Filterkoeffizienten variiert werden, wobei eine Kostenfunktion reduziert wird, die den Schall am Trommelfell repräsentiert. Die Kostenfunktion kann beispielsweise aus einem Audiosignal im Zeitbereich abgeleitet werden oder einen zeitlichen Mittelwert des Betrages des genannten Audiosignals darstellen. Ist beispielsweise der zeitliche Mittelwert des Audiosignals für einen Filterkoeffizienten-Satz besonders gering, so kann dies als ein Indiz dafür angesehen werden, dass der verwendete Filterkoeffizienten-Satz besonders geeignet für eine effiziente Störgeräuschreduktion ist. Alternativ kann die Kostenfunktion ermittelt werden, indem das zeitabhängige Audiosignal in den Frequenzbereich transformiert wird und anschließend eine Mittelung des transformierten Audiosignals erfolgt. Beispielsweise kann eine Kurzzeit-Fouriertransformation zum Einsatz kommen, um das zeitabhängige Audiosignal in den Frequenzbereich zu transformieren, wobei anschließend für jeden Rahmen der Mittelwert des Betrags des transformierten Signals berechnet wird und danach der Mittelwert über die einzelnen Rahmen bestimmt wird. Die Filterkoeffizienten werden dann derart bestimmt, dass sie zu einer Reduzierung des vorstehend beschriebenen Mittelwerts führen.

Die Filterkoeffizienten können während des Trainingsprozesses so lange variiert werden, bis eine ausreichend gute Störgeräuschreduktion erreicht wird. Dies kann insbesondere dadurch erfolgen, dass das verwendete Maß für die Störgeräuschreduktion (beispielsweise ein zeitlicher Mittelwert des Betrages eines Audiosignals) mit einem vorgegebenen Grenzwert verglichen wird und die Variation der Filterkoeffizienten so lange erfolgt, bis das verwendete Maß für die Störgeräuschreduktion den vorgegebenen Grenzwert unterschreitet. Bei dem vorstehend beschriebenen Ausführungsbeispiel kann also während des Trainingsprozesses experimentell bestimmt werden, welche Filterkoeffizienten bei bestimmten Trainings-Audiodaten besonders gut für die Störgeräuschreduktion geeignet sind.

Ferner kann bei einigen Ausführungsformen des erfindungsgemäßen Verfahrens vorgesehen sein, dass die optimalen Filterkoeffizienten rechnerisch bzw. durch Simulation ermittelt werden. Dabei können die an den Mikrofonen des Audiosystems erwarteten Audiosignale sowie die am Trommelfell erwarteten Störgeräusche rechnerisch bestimmt werden (anstatt diese messtechnisch zu erfassen), sodass eine Kostenfunktion ermittelt werden kann, die während des Prozesses zur Ermittlung der optimalen Filterkoeffizienten reduziert bzw. minimiert werden kann. In diesem Fall sind keine physischen Mikrofone und Lautsprecher erforderlich. Stattdessen werden Übertragungsfunktionen verwendet, welche die Übertragung des Schalls entlang einer Übertragungsstrecke beschreiben. Dabei kann ausgehend von einem Störgeräusch, das während des Trainingsprozesses üblicherweise über einen externen Lautsprecher ausgegeben wird, berechnet werden, wie das Störgeräusch aussieht, das an einem externen Mikrofon eines Audiosystems erfasst wird. Hierfür kann eine erste Übertragungsfunktion verwendet werden, welche die Schallübertragung von einem externen Lautsprecher zu einem externen Mikrofon des Audiosystems beschreibt. Das am externen Mikrofon erfasste Störgeräusch kann dann durch ein digitales Filter geleitet werden, das durch Filterkoeffizienten definiert ist. Anschließend kann ein gegenphasiges Audiosignal erzeugt werden, dass dazu ausgelegt ist, dass am Trommelfell empfangene Störsignal zu reduzieren. Das gegenphasige Audiosignal kann anschließend simulativ durch einen Lautsprecher ausgegeben werden. Unter Verwendung einer zweiten Übertragungsfunktion, welche die Übertragung über eine zweite Übertragungsstrecke beschreibt, kann dann berechnet werden, welches Gesamtsignal am Trommelfell empfangen wird. Dieses berechnete "Trommelfellsignal" kann anschließend in eine Kostenfunktion eingespeist werden, die während des Trainingsprozesses zur Ermittlung optimaler Filterkoeffizienten reduziert bzw. minimiert wird.

Die Bestimmung der genannten Übertragungsfunktionen kann gemäß den aus dem Stand der Technik bekannten Verfahren erfolgen. Beispielsweise kann zur Bestimmung einer Übertragungsfunktion ein Messsignal über einen externen Lautsprecher abgespielt werden und über ein Mikrofon das dort empfangene Audiosignal aufgenommen werden. Anschließend können das Messsignal und das empfangene Audiosignal in den Frequenzbereich transformiert werden. Über eine spektrale Division der Signale kann dann die Übertragungsfunktion für eine Übertragungstrecke (beispielsweise von einem externen Lautsprecher zu einem externen Mikrofon oder von einem internen Lautsprecher zu einem am Trommelfell angeordneten Mikrofon) ermittelt werden.

Bei einigen Ausführungsformen des erfindungsgemäßen Verfahrens kann es vorgesehen sein, dass der Trainingsprozess die nachfolgenden Schritte aufweist:
- Bereitstellen von Trainings-Audiodaten umfassend mindestens ein erstes Audiosignal;
- Bestimmen jeweils eines Filterkoeffizienten-Satzes für die bereitgestellten Trainings-Audiodaten;
- wobei die Bestimmung jeweils eines Filterkoeffizienten-Satzes eine Reduktion einer Kostenfunktion umfasst, wobei die Kostenfunktion bevorzugt einen Schalldruckpegel oder einen Schall im Gehörgang eines Benutzers beschreibt;
- Trainieren des auf maschinellem Lernen basierenden Modells unter Verwendung der Trainings-Audiodaten und der bestimmten Filterkoeffizienten-Sätze; und
- Speichern des trainierten Modells in einer Trainings-Speichereinheit.

Die Trainings-Audiodaten (im Rahmen der vorliegenden Erfindung auch allgemein als Trainings-Eingangsdaten bezeichnet) können ein erstes Audiosignal umfassen, dass durch ein erstes Trainings-Mikrofon aufgenommen wird, wobei das erste Trainings-Mikrofon als ein externes Mikrofon ausgeführt sein kann, das dazu ausgelegt ist, einen externen Schall (d. h. einen Schall außerhalb des Gehörgangs) zu erfassen. Zudem können die Trainings-Audiodaten ein zweites Audiosignal umfassen, das durch ein zweites Trainings-Mikrofon aufgenommen wird, wobei das zweite Trainings-Mikrofon als ein internes Mikrofon ausgeführt sein kann, das dazu ausgelegt ist, einen internen Schall (d. h. einen Schall innerhalb des Gehörgangs) zu erfassen. Zudem können die Trainings-Audiodaten ein drittes Audiosignal umfassen, das durch ein drittes Trainings-Mikrofon aufgenommen wird, wobei das dritte Trainings-Mikrofon als ein zusätzliches externes Mikrofon ausgeführt sein kann, das dazu ausgelegt ist, einen externen Schall (d. h. einen Schall außerhalb des Gehörgangs zu erfassen).

Der Vorteil der Verwendung lediglich eines ersten Audiosignals liegt darin, dass der Verarbeitungsaufwand geringer ist und das Verfahren dadurch besonders recheneffizient implementiert werden kann. Der Vorteil des Einsatzes mehrerer Audiosignale während des Trainingsprozesses liegt darin, dass Zusatzinformation verwendet werden können, die eine optimierte Bestimmung der Filterkoeffizienten ermöglichen. Werden beispielsweise ein erstes Audiosignal und ein zweites Audiosignal verwendet, wobei das erste Audiosignal ein Geräusch außerhalb des Gehörgangs wiedergibt und das zweite Audiosignal ein Geräusch innerhalb des Gehörgangs wiedergibt, so können hieraus zusätzliche Information abgeleitet werden, die beispielsweise die Anpassung des Audiogerätes am oder im Ohr (das sogenannte "fitting" des Audiosystems) beschreiben. Dadurch kann die Ermittlung der optimalen Filterkoeffizienten zusätzlich auch die Anpassungseigenschaften des Audiogerätes berücksichtigen.

Ein zusätzlicher Vorteil des Einsatzes mehrerer Trainings-Mikrofone und mehrerer Audiosignale liegt darin, dass der Einsatz von mehreren Trainings-Mikrofonen dazu führt, dass zusätzliche Informationen über die Einfallsrichtung des Störgeräusches berücksichtigt werden können, sodass die Optimierung der Filterkoeffizienten auch unter Berücksichtigung der Einfallsrichtung des Störgeräusches erfolgen kann. Dies kann beispielsweise dadurch erfolgen, dass zwei externe Trainings-Mikrofone zum Einsatz kommen, die es ermöglichen, zwei Audiosignale zu erfassen, aus denen (beispielsweise durch Auswertung der Laufzeitunterschiede der Audiosignale) die Einfallsrichtung des Störgeräuschs bestimmt werden kann. In der Praxis hat sich gezeigt, dass die Einfallsrichtung des Störgeräusches einen signifikanten Einfluss auf die Optimierung der Filterkoeffizienten aufweist.

Bei der vorstehend beschriebenen Ausführungsform des erfindungsgemäßen Verfahrens umfassen die Trainings-Audiodaten bevorzugt eine Vielzahl an Trainings-Audiosignalen. Beispielsweise kann es vorgesehen sein, dass die Trainings-Audiodaten insgesamt mehrere 100, 1.000 oder 10.000 Trainings-Audiosignale aufweisen. Beispielsweise kann es vorgesehen sein, dass die Trainings-Audiodaten 1.000 Audiosignale aufweisen, die mit dem ersten Trainings-Mikrofon aufgenommen wurden. Auch kann es vorgesehen sein, dass die Trainings-Audiodaten 2.000 Audiosignale aufweisen, wobei jeweils 1.000 Audiosignale durch das erste Trainings-Mikrofon und das zweite Trainings-Mikrofon aufgenommen wurden. Die Trainings-Audiodaten und die Filterkoeffizienten-Sätze können zusammen auch als Trainings-Datensatz bezeichnet werden. Die vorstehend beschriebenen Audiosignale können Zeitsignale oder Frequenzsignale umfassen oder von diesen abgeleitet werden. Beispielsweise können die Audiosignale durch Anwendung einer Kurzzeit-Fouriertransformation (auch als short-time Fourier transform oder STFT bezeichnet) bereitgestellt werden. Auf diese Weise können die spektralen Eigenschaften des Störsignals berücksichtigt werden.

Wie eingangs beschrieben, kann während des Trainingsprozesses zum Bestimmen der Filterkoeffizienten wahlweise ein Ansatz unter Verwendung von physischen Mikrofonen und Lautsprechern ("messtechnischer Ansatz") oder alternativ durch einen simulativen Ansatz erfolgen. Während bei dem messtechnischen Ansatz die zu reduzierende Kostenfunktion auf der Wahrnehmung von Versuchspersonen oder einem durch ein internes Mikrofon (das in der Nähe des Trommelfells angeordnet ist) aufgenommenen Audiosignal beruht, sind bei dem simulativen Ansatz keine Versuchspersonen und auch keine physischen Mikrofone oder Lautsprecher für den Trainingsprozess erforderlich. Daher bietet der simulative Ansatz den Vorteil, dass eine große Menge an Trainingsdaten (umfassend Trainings-Audiodaten und Trainings-Filterkoeffizienten) in kurzer Zeit erstellt werden kann, sodass insgesamt der Trainingsprozess in effizienter Weise implementiert werden kann.

Bei der Reduktion der Kostenfunktion kann es insbesondere vorgesehen sein, dass diese Kostenfunktion minimiert wird, um eine optimale Störgeräuschreduktion zu erhalten. Bei einigen Ausführungsformen der Erfindung kann es jedoch auch gewünscht sein, dass die Kostenfunktion nicht minimiert wird, sondern auf einen Wert in der Nähe des Minimums reduziert wird.

Die Kostenfunktion kann insbesondere den Schalldruckpegel im Gehörgang beschreiben oder einen Schall bzw. ein Schallereignis. Beispielsweise kann es vorgesehen sein, dass die Kostenfunktion ein im Gehörgang aufgenommenes oder für den Gehörgang berechnetes Audiosignal beschreibt, wobei das Audiosignal im Zeit- oder im Frequenzbereich vorliegen kann. Auch kann es sich bei der Kostenfunktion um eine aus dem genannten Audiosignal abgeleitete Funktion handeln, welche eine Lautstärke im Gehörgang beschreiben kann. Beispielsweise kann die Kostenfunktion durch einen Mittelwert der Leistungen über die einzelnen Frequenzbins definiert sein. Wie eingangs erläutert, kann die Kostenfunktion bevorzugt einen Schalldruckpegel im Gehörgang beschreiben. Bei dem Schalldruckpegel im Gehörgang des Benutzers, kann es sich insbesondere um einen Schalldruckpegel im äußeren Gehörgang in einem Abstand d zum Trommelfell handeln, wobei d ≤ 5 mm, d ≤ 10 mm, d ≤ 15 mm oder d ≤ 20 mm betragen kann.

Die Reduktion der Kostenfunktion kann derart erfolgen, dass die Filterkoeffizienten derart angepasst werden, dass die Kostenfunktion entweder einen Minimalwert erreicht oder alternativ einen Wert unterhalb eines vorgegebenen Grenzwertes. Beispielsweise kann der Schalldruckpegel am oder in der Nähe des Trommelfells messtechnisch oder simulativ ermittelt werden, wobei die Filterkoeffizienten derart angepasst werden, dass die Kostenfunktion einen vorgegebenen Grenzwert unterschreitet. Alternativ kann es vorgesehen sein, dass die Kostenfunktion eine aus einer Frequenzanalyse ermittelte Funktion ist. Beispielsweise kann hierfür eine Kurzzeit-Fourier-Transformation (engl.: Short-Time Fourier Transform (STFT)) zum Einsatz kommen, die ein messtechnisch oder simulativ ermitteltes Audiosignal, das einen empfangenen Schall am Trommelfell beschreibt, in den Zeit-Frequenz-Bereich transformiert. Die Kostenfunktion kann dann beispielsweise die mittlere Leistungsdichte des STFT-Signals beschreiben. Alternativ kann die Mittelung der Leistungsdichte auf ein gewichtetes Frequenzsignal angewendet werden. Dadurch können psychoakustische Erkenntnisse über die Wahrnehmung eines Audiosignals in unterschiedlichen Frequenzbereichen mit ausgenutzt werden. Weiterhin kann das STFT-Signal so prozessiert werden, dass psychoakustische Maskierungseffekte simuliert werden.

Bei einigen Ausführungsformen des erfindungsgemäßen Verfahrens kann es vorgesehen sein, dass der Trainingsprozess die nachfolgenden Schritte aufweist:
- Ermittlung von Filterkoeffizienten durch das Modell basierend auf den Audiodaten;
- Simulation eines Schalldruckpegels im Gehörgang basierend auf den Audiodaten und den ermittelten Filterkoeffizienten;
- Auswertung einer Kostenfunktion basierend auf dem simulierten Schalldruckpegel, welche mit der wahrgenommenen Lautheit korreliert;
- Anpassung der Modellparameter zur Reduktion der Kostenfunktion.

Darüber hinaus kann bei dem erfindungsgemäßen Verfahren vorgesehen sein, dass der Trainingsprozess die nachfolgenden Schritte aufweist:
- Bereitstellen von Trainings-Audiodaten umfassend mindestens ein erstes Audiosignal;
- Bestimmen jeweils eines Filterkoeffizienten-Satzes für die bereitgestellten Trainings-Audiodaten;
- Simulation eines Schalldruckpegels im Gehörgang basierend auf den Audiodaten und den ermittelten Filterkoeffizienten;
- Auswertung einer Kostenfunktion basierend auf dem simulierten Schalldruckpegel, wobei die Kostenfunktion die wahrgenommene Lautheit repräsentiert; und
- Anpassung der Modellparameter unter Berücksichtigung der Kostenfunktion.

Insbesondere kann es bei dem erfindungsgemäßen Verfahren vorgesehen sein, dass die Reduktion der Kostenfunktion eine Reduktion einer Kostenfunktion umfasst, die den Schalldruckpegel im äußeren Gehörgang eines Benutzers beschreibt.

Insbesondere kann die Kostenfunktion einen Schalldruckpegel in der Nähe des Trommelfells beschreiben (auch als Trommelfell-Schalldruckpegel bezeichnet), wobei der Trommelfell-Schalldruckpegel den Schalldruck im äußeren Gehörgang in einem Abstand d ≤ 5 mm, d ≤ 10 mm, d ≤ 15 mm oder d ≤ 20 mm beschreibt.

Bei einigen Ausführungsformen des erfindungsgemäßen Verfahrens kann es vorgesehen sein, dass das erste Audiosignal als ein in den Frequenzbereich umgewandeltes Audiosignal bereitgestellt wird, wobei die Umwandlung in den Frequenzbereich bevorzugt über eine Kurzzeit-Fouriertransformation erfolgt. Dadurch können die spektralen Eigenschaften des Störsignals berücksichtigt werden, sodass die Filterkoeffizienten in Abhängigkeit von der Charakteristik des Störgeräuschs ermittelt werden können.

Darüber hinaus kann es bei dem erfindungsgemäßen Verfahren vorgesehen sein, dass die Audiodaten ein zweites Audiosignal aufweisen, das mit einem zweiten Mikrofon der Mikrofoneinheit aufgenommen wird. Das zweite Mikrofon kann dazu ausgelegt sein, ein Audiosignal innerhalb des Gehörgangs aufzunehmen. Das zweite Mikrofon kann daher insbesondere als Innenmikrofon ausgelegt sein, also als ein Mikrofon, das innerhalb eines Gehörgangs angeordnet ist, oder als ein Mikrofon, das im getragenen Zustand des Audiosystems dem Trommelfell zugeneigt ist. In diesem Fall weisen auch die Trainings-Audiodaten ein zweites Audiosignal auf, das mit einem zweiten Trainings-Mikrofon aufgenommen wurde. Das zweite Mikrofon und das zweite Trainings-Mikrofon können dabei bevorzugt baugleich ausgeführt sein oder ähnliche Eigenschaften aufweisen. Der Vorteil des Einsatzes von zwei Mikrofonen, die dazu ausgelegt sind, zwei Audiosignale aufzunehmen (sowohl während des Trainingsprozesses als auch beim Einsatz des Verfahrens zur Ermittlung der Filterkoeffizienten) liegt darin, dass Anpassungseigenschaften des Audiogerätes (das sogenannte "fitting") und auch die Einfallsrichtung des Störgeräuschs bei der Ermittlung der optimalen Filterkoeffizienten berücksichtigt werden können.

Bei einigen Ausführungsform des erfindungsgemäßen Verfahrens kann es zudem vorgesehen sein, dass die Audiodaten ein drittes Audiosignal aufweisen, das mit einem dritten Mikrofon der Mikrofoneinheit aufgenommen wird. Das dritte Mikrofon kann insbesondere dazu ausgelegt sein, ein zusätzliches Audiosignal außerhalb des Gehörgangs aufzunehmen. Es kann also als ein zusätzliches (zweites) Außenmikrofon ausgebildet sein. Dadurch wird es ermöglicht, zusätzliche Richtungsinformationen bei der Bestimmung der Filterkoeffizienten zu berücksichtigen. Dabei können die beiden Mikrofone dazu verwendet werden, die Einfallsrichtung eines Schalls zu bestimmen. Hierfür kann auf die im Stand der Technik bekannten Verfahren zurückgegriffen werden. Insbesondere kann dabei die Laufzeitdifferenz der durch die beiden Mikrofone aufgenommenen Signale ermittelt werden. Bei einigen Ausführungsformen können die durch die beiden Mikrofone aufgenommenen Signale miteinander korreliert werden, um so die Laufzeitdifferenz zu ermitteln. Auch kann es vorgesehen sein, dass die Signale in den Frequenzbereich transferiert werden, um die Phasendifferenz für verschiedene Frequenzen zu bestimmen. Im Falle des Einsatzes eines dritten Audiosignals weisen die Trainings-Audiodaten ebenfalls ein drittes (Trainings-) Audiosignal auf, das zuvor mit einem dritten (Trainings-) Mikrofon aufgenommen wurde. Das dritte Mikrofon und das dritte Trainings-Mikrofon können dabei bevorzugt baugleich ausgeführt sein oder zumindest ähnliche Eigenschaften aufweisen.

Durch den Einsatz von drei Audiosignalen, die durch drei Mikrofone aufgenommen wurden, können sowohl die spektralen Eigenschaften der Störgeräusche, als auch die Anpassungseigenschaften (enge Passung, lose Passung) des Audiosystems sowie die Richtungseigenschaften des Störgeräuschs bei der Ermittlung der optimalen Filterkoeffizienten berücksichtigt werden. In diesem Fall "lernt" das auf maschinellem Lernen basierende Modell während des Trainingsprozesses, welche Filterkoeffizienten sich in den spezifischen Situationen am besten eignen, um eine effiziente Störgeräuschreduktion in der konkreten Situation zu ermöglichen.

Bei einigen Ausführungsform des erfindungsgemäßen Verfahrens kann es vorgesehen sein, dass die Auswertedaten mindestens eine Transferfunktion aufweisen, die einen Übertragungspfad zwischen einem äußeren Störgeräusch und dem Trommelfell beschreibt.

Beispielsweise können die Auswertedaten eine erste Transferfunktion aufweisen, welche die Übertragung eines Geräuschs von einem externen Lautsprecher zu einem Außenmikrofon des Audiosystems beschreibt. Alternativ können die Auswertedaten eine zweite Transferfunktion aufweisen, welche die Übertragung eines Geräuschs von einem internen Lautsprecher des Audiosystems zu einem inneren Mikrofon des Audiosystems in der Nähe eines Trommelfells (auch als Trommelfell-Mikrofon bezeichnet) beschreibt. Auch können die Auswertedaten eine dritte Transferfunktion aufweisen, welche die Übertragung eines Geräuschs von einem externen Lautsprecher zu dem Trommelfell-Mikrofon beschreibt. Die Transferfunktion bietet zusätzliche Informationen über die Einfallsrichtung des Störgeräuschs sowie über die Anpassungseigenschaften des Audiosystems (enger Sitz, loser Sitz, etc.). Für die Ermittlung der Übertragungsfunktionen kann auf unterschiedliche Verfahren zurückgegriffen werden, die bereits aus dem Stand der Technik bekannt sind. Beispielweise kann hierfür ein über ein Innenmikrofon im äußeren Gehörgang aufgenommenes Audiosignal zu einem über ein Außenmikrofon aufgenommenes Audiosignal in Relation gesetzt werden. Alternativ kann ein über ein Innenmikrofon in einem inneren Gehörgang aufgenommenes Audiosignal zu einem über ein Außenmikrofon aufgenommenes Audiosignal in Relation gesetzt werden. Durch die Verwendung der Übertragungsfunktion können zusätzliche Informationen berücksichtigt werden, um die Bestimmung der Filterkoeffizienten zu optimieren.

Bei einigen Ausführungsformen des erfindungsgemäßen Verfahrens kann es vorgesehen sein, dass die Auswertedaten Anpassungsdaten (auch als "fitting data" oder "fitting parameters" bezeichnet) aufweisen, welche die Anpassung des Audiosystems am Kopf des Benutzers charakterisieren und/oder Richtungsdaten, welche die Einfallsrichtung eines Störgeräuschs charakterisieren. Die Anpassungsdaten können beispielsweise Informationen darüber enthalten, dass ein Audiosystem (zum Beispiel ein Kopfhörer oder ein Headset) fest oder lose sitzt. Dies kann auch durch einen Parameter wiedergegeben werden, der beispielsweise auf einen Wert zwischen 0 und 1 normiert ist. Die Richtungsdaten können einen Einfallswinkel beschreiben, aus dem ein Störgeräusch empfangen wird. Alternativ hierzu können die Richtungsdaten zwei Einfallswinkel beschreiben, wobei ein erster Winkel einen horizontalen Einfallswinkel des Störgeräuschs (auch als Azimutwinkel bezeichnet) definiert und ein zweiter Winkel einen vertikalen Einfallswinkel des Störgeräuschs (Zenitwinkel) beschreibt. Bei dem vorstehend beschriebenen Ausführungsbeispiel ist das auf maschinellem Lernen basierende Modell zuvor entsprechend auch mit Anpassungsdaten und/oder Richtungsdaten trainiert, sodass das Modell diese Daten bei der Bestimmung geeigneter Filterkoeffizienten berücksichtigen kann. Auf diese Weise wird eine Optimierung der Filterkoeffizienten in Abhängigkeit der genannten Anpassungsdaten und/oder der Richtungsdaten erreicht.

Zudem kann bei dem erfindungsgemäßen Verfahren vorgesehen sein, dass das Verfahren zusätzlich das Trainieren eines auf maschinellem Lernen basierenden Modell umfasst, wobei das Trainieren die nachfolgenden Schritte aufweist:
- Reduzierung einer Kostenfunktion, die einen Schalldruckpegel am Trommelfell eines Benutzers charakterisiert.

Insbesondere kann es aber vorgesehen sein, dass die genannte Kostenfunktion minimiert wird.

Darüber hinaus kann es bei dem erfindungsgemäßen Verfahren vorgesehen sein, dass das auf maschinellem Lernen basierende Modell ein künstliches oder neuronales Netz, insbesondere ein tiefes neuronales Netz (auch als *Deep Neural Network* bezeichnet), ein Faltungsnetz (auch als *Convolutional Neural Network* bezeichnet) oder ein rekursives Netz mit Gedächtnis (auch als *Recurrent Neural Network* bezeichnet), eine Support Vector Maschine oder einen adaptiven Algorithmus umfasst.

Ferner wird zur Lösung der eingangs beschriebenen Aufgabe ein Audiosystem zur adaptiven aktiven Störgeräuschreduktion vorgeschlagen, umfassend eine Mikrofoneinheit mit mindestens einem ersten Mikrofon, einen Lautsprecher, eine Speichereinheit und eine Recheneinheit, wobei
- die Mikrofoneinheit dazu ausgelegt ist, Auswertedaten umfassend Audiodaten aufzunehmen, wobei die Audiodaten mindestens ein erstes Audiosignal aufweisen, und das erste Mikrofon der Mikrofoneinheit dazu ausgelegt ist, das erste Audiosignal aufzunehmen;
- die Recheneinheit dazu ausgelegt ist, Filterkoeffizienten in Abhängigkeit von den bereitgestellten Auswertedaten zu bestimmen;
- die Recheneinheit dazu ausgelegt ist, gefilterte Audiodaten aus den aufgenommenen Audiodaten unter Verwendung der Filterkoeffizienten zu erzeugen;
- der Lautsprecher dazu ausgelegt ist, die gefilterten Audiodaten auszugeben; wobei
- die Recheneinheit dazu ausgelegt ist, die Filterkoeffizienten unter Verwendung eines auf maschinellem Lernen basierenden Modells zu bestimmen;
- das auf maschinellem Lernen basierende Modell in der Speichereinheit gespeichert ist;
- das auf maschinellem Lernen basierende Modell mit Trainingsdaten trainiert ist, wobei die Trainingsdaten Trainings-Audiodaten sowie den Trainings-Audiodaten zugeordnete Trainings-Filterkoeffizienten aufweisen,
- die Recheneinheit dazu ausgelegt ist, die bereitgestellten Auswertedaten in das auf maschinellem Lernen basierende Modell einzugeben und in Abhängigkeit von den bereitgestellten Auswertedaten, durch das auf maschinellem Lernen basierende Modell, Filterkoeffizienten zu bestimmen.

Das erfindungsgemäße Audiosystem kann insbesondere als ein Kopfhörer, ein Headset oder ein Hörgerät ausgebildet sein. Das erste Mikrofon kann insbesondere als ein Außenmikrofon ausgebildet sein.

Bei dem erfindungsgemäßen Audiosystem kann es vorgesehen sein, dass die Mikrofoneinheit ein zweites Mikrofon aufweist, das dazu ausgelegt ist, ein zweites Audiosignal der Auswertedaten aufzunehmen. Das zweite Mikrofon kann insbesondere als ein Innenmikrofon ausgeführt sein (d. h. als ein Mikrofon, dass dem Gehörgang zugewandt ist), das dazu ausgelegt ist, den Schall innerhalb eines Gehörgangs zu erfassen. Durch die Bereitstellung des zweiten Mikrofons können zusätzliche Informationen berücksichtigt werden, die insbesondere die Anpassungseigenschaften des Audiosystems beschreiben. Dadurch kann eine präzisere Bestimmung der optimalen Filterkoeffizienten erreicht werden.

Zudem kann es bei dem erfindungsgemäßen Audiosystem vorgesehen sein, dass die Mikrofoneinheit ein drittes Mikrofon aufweist, das dazu ausgelegt ist, ein drittes Audiosignal der Auswertedaten aufzunehmen, wobei das dritte Mikrofon bevorzugt dazu ausgelegt ist, einen Schall außerhalb eines Gehörgangs eines Benutzers zu erfassen. Auf diese Weise wird ein zusätzliches Außenmikrofon bereitgestellt, das zusätzliche Informationen des Störgeräuschs auswerten kann. Insbesondere können durch den Einsatz des zweiten Mikrofons Richtungsinformationen des Störgeräuschs aufgenommen und ausgewertet werden, wodurch eine besonders präzise Ermittlung der optimalen Filterkoeffizienten für das jeweilige Szenario ermöglicht wird.

### Weitere bevorzugte Aspekte der Erfindung

Nachfolgend sollen weitere bevorzugte Aspekte der vorliegenden Erfindung näher erläutert werden.

Wie bereits eingangs erläutert, basieren bisherige Verfahren zur aktiven Störgeräuschunterdrückung (ANC) in Kopfhörern häufig auf statischen Filtern zur Erzeugung eines Kompensationssignals. Die Auslegung dieser Filter ist komplex, da sie für diverse Passungen und Störschallszenarien optimiert werden müssen.

Statische Filter können zwar zu einer durchschnittlich guten ANC-Performance führen, jedoch kann die Effektivität in individuellen Situationen oder bei veränderten Umgebungen abnehmen. Der Stand der Technik bietet verschiedene Ansätze zur Anpassung der Filterkoeffizienten und damit zur Optimierung der ANC-Performance. Diese Ansätze weisen jedoch jeweils spezifische Limitationen auf, wie nachfolgend erläutert wird.

Der sogenannte Fx-LMS-Algorithmus ist ein oft verwendeter Algorithmus für volladaptive FIR-Filter für ANC-Systeme. Diese sind aufgrund ihrer Rechenkomplexität selten in Low-Latency-Audiocodecs implementiert, insbesondere da für eine Filterung bis hin zu tiefen Frequenzen lange Filter benötigt werden.

Der Fx-LMS-Algorithmus hat jedoch einige Schwächen: Die Robustheit der ANC-Performance am Trommelfell ist schwierig zu gewährleisten, da individuelle Unterschiede im Gehörkanal berücksichtigt werden müssen. Weiterhin ist das Konvergenzverhalten des Fx-LMS-Algorithmus schwierig zu konfigurieren und zu kontrollieren und kann zu unerwünschten temporalen Artefakten oder sogar zu Instabilität führen. Auch birgt der Fx-LMS-Algorithmus ein Risiko für eine Überanpassung. Die hohe Anzahl an Freiheitsgraden, bestimmt durch die FIR-Filterlänge, kann dazu führen, dass der Algorithmus sich zu genau auf bestimmte Situationen einstellt, sodass es bei leichtesten Systemänderungen zu unangenehmen Artefakten kommt. Auf der anderen Seite können zu kurze FIR-Filter zu einer unzureichenden Filter-Performance bei tiefen Frequenzen führen. Weiterhin kann in einem Multiratensystem die Abtastratenwandlung von FIR-Filterkoeffizienten notwendig sein, wodurch zusätzliche Komplikationen und erhöhte Rechenkosten entstehen. Statt FIR-Filterkoeffizienten kann auch ein einzelner Gewichtungsfaktor adaptiert werden. Dies bietet wiederum zu wenig Flexibilität und Freiheitsgrade zur Reaktion auf diverse Störschallszenarien.

Eine andere Methode aus dem Stand der Technik ist die Kalibration von ANC-Filtern, beispielsweise beim Einsetzen eines Kopfhörers durch das Abspielen eines Messsignals und anschließender Ermittlung oder Auswahl optimaler Filterkoeffizienten. Dabei kann eine begrenzte Anzahl an voroptimierten Filtern zur Verfügung stehen, aus denen ein Algorithmus oder der Nutzer diejenigen wählt, die am besten zu seiner Kopfhörerpassung und Umgebung passen. Diese Auswahl erfolgt jedoch oft nur einmalig beim Einsetzen oder Aufsetzen des Kopfhörers und erfordert ansonsten eine Interaktion seitens des Nutzers.

Viele adaptive Methoden gemäß dem Stand der Technik sind so ausgelegt, dass sie die Leistung des inneren Mikrofons eines ANC-Kopfhörers minimieren, statt den Schalldruckpegel am Trommelfell zu berücksichtigen. Zwar kann man aufgrund des Druckkammereffekts davon ausgehen, dass der Schalldruckpegel am Trommelfell und am inneren Mikrofon bis zu einer gewissen Grenzfrequenz vergleichbar ist, jedoch gilt diese Annahme nicht mehr für höhere Frequenzen. In Forschungsliteratur werden Methoden mit virtuellen Sensoren (Engl. "virtual sensing") vorgestellt, wobei virtuelle Sensoren das Ausgangssignal physischer Sensoren schätzen, welche zur Laufzeit beispielsweise aus Platzgründen nicht untergebracht werden können. Dabei werden beispielsweise Zustandsraummodelle genutzt, um das Sensorverhalten zu beschreiben. Die Modellgenauigkeit kann dabei zu wünschen übriglassen. Außerdem erfordern Ansätze mit virtuellen Sensoren weitere Komponenten wie beispielsweise den zuvor vorgestellten Fx-LMS-Algorithmus.

Es ist bekannt, dass Systeme zur aktiven Geräuschunterdrückung (ANC) in Kopfhörern dazu dienen, unerwünschte Umgebungsgeräusche zu reduzieren und ein komfortableres Hörerlebnis zu schaffen. Aktuelle Lösungen weisen jedoch signifikante Schwächen auf. Sie sind entweder nicht flexibel genug, um sich an ständig wechselnde Umstände, wie beispielsweise die Passform des Kopfhörers, die individuelle Anatomie des Ohres oder die spektrale Leistungsdichte sowie Einfallsrichtung der Umgebungsgeräusche anzupassen, oder zu komplex und zu sensitiv gegenüber kleinsten Änderungen. Dies kann zu temporären Artefakten im Audiosignal oder einer eingeschränkten Wirksamkeit führen. Darüber hinaus sind bestehende ANC-Systeme empfindlich gegenüber Störungen am inneren Mikrofon durch Körperschall, was die Geräuschreduzierung weiter beeinträchtigt. Insbesondere bei binauralen ANC-Systemen kann eine aggressive Adaption dazu führen, dass das räumliche Hören von Nutzern verzerrt wird. Ein weiteres Problem ist die fehlende Berücksichtigung der menschlichen Wahrnehmung, da viele Systeme den Schalldruckpegel am Trommelfell nicht adäquat berücksichtigen. Diese Faktoren führen zu einer suboptimalen Performance und einem unnatürlichen Hörerlebnis.

In Rahmen der vorliegenden Erfindung wird insbesondere ein volladaptives ANC-System für Kopfhörer basierend auf Methoden des maschinellen Lernens vorgestellt, welches unter anderem eine robuste Performance selbst unter herausfordernden Umständen erzielt.

Die Erfindung behebt die genannten Probleme durch ein adaptives ANC-System, welches auf den Prinzipien des maschinellen Lernens basiert.

Bevorzugt können dabei Messdaten über verschiedene Parameter wie Passform des Kopfhörers, individuelle Anatomie des Ohres, spektrale Leistungsdichte der Umgebungsgeräusche und Einfallsrichtung des Störschalls erfasst und zu einem umfangreichen Datensatz zusammengeführt werden. Auf Basis dieser Daten kann ein Modell trainiert werden, welches Filterkoeffizienten für das ANC-System berechnet. Das Training erfolgt mithilfe von Machine-Learning-Methoden und kann dabei bevorzugt eine speziell entwickelte Kostenfunktion reduzieren, welche explizit die menschliche Wahrnehmung am Trommelfell berücksichtigt. Durch diese Einbeziehung der subjektiven Hörwahrnehmung wird ein komfortableres Audioerlebnis erzielt.

Die Erfindung umfasst verschiedene Ausführungsformen, um die Anpassungsfähigkeit, Robustheit und Performance des Systems zu optimieren. Diese können unterschiedliche Filterstrukturen, Eingangsmerkmale für das Modell und Modellstrukturen beinhalten. Es werden Modellarchitekturen vorgestellt, die ein robustes und artefaktfreies Adaptionsverhalten ermöglichen.

Einige bevorzugte Ausführungsformen der Erfindung werden nachfolgend anhand der Figuren näher erläutert. Dabei zeigen die
- Fig. 1: schematisch einen Im-Ohr-Kopfhörer im Gehörgang mit wesentlichen elektronischen Komponenten;
- Fig. 2: die Verfahrensschritte eines Ausführungsbeispiels des erfindungsgemäßen Verfahrens;
- Fig. 3: ein Blockdiagramm einer erfindungsgemäßen Vorrichtung mit einer Adaption basierend auf einem Referenzmikrofon;
- Fig. 4: exemplarisch den Signalfluss für eine Kostenfunktion, welche die menschliche auditive Wahrnehmung von Störschall imitiert;
- Fig. 5: exemplarische Verfahrensschritte zur Erzeugung von Trainingsdaten und dem Training eines Machine-Learning-Modells;
- Fig. 6: ein Blockdiagramm einer erfindungsgemäßen Vorrichtung mit einer Adaption basierend auf einem Referenz- und Messmikrofon; und
- Fig. 7: exemplarisch ein Machine-Learning-Modell zur Schätzung von Koeffizienten.

Zum besseren Verständnis der Prinzipien der vorliegenden Erfindung werden nachfolgend Ausführungsformen der Erfindung anhand der Figuren detaillierter erläutert. Es versteht sich, dass sich die Erfindung nicht auf diese Ausführungsformen beschränkt und dass die beschriebenen Merkmale auch kombiniert oder modifiziert werden können, ohne den Schutzbereich der Erfindung, wie er in den Ansprüchen definiert ist, zu verlassen. Insbesondere wird es als selbstverständlich angesehen, dass die im Zusammenhang mit dem erfindungsgemäßen Verfahren beschriebenen Merkmale auch im Zusammenhang mit dem erfindungsgemäßen System implementiert werden können.

Die Fig. 1 zeigt exemplarisch ein tragbares Audiosystem 10, das in Form eines Im-Ohr-Kopfhörers (auch als in-ear-headphone oder earphone bezeichnet), bei dem das erfindungsgemäße Verfahren zum Einsatz kommen kann. Wie eingangs bereits erläutert, kann das erfindungsgemäße Verfahren aber genauso auch in andersartigen Kopfhörern, Hörgeräten, Gehörschützern, Headsets, Brillen oder Smartphones mit Audiofunktionalität genutzt werden. Das als Im-Ohr-Kopfhörer ausgeführte Audiosystem 10 sitzt dabei, gehalten durch einen Ohreinsatz 12 (auch als Ohrstück oder im Englischen "ear tip" bezeichnet), im Gehörgang 14 eines Benutzers und dichtet diesen ganz oder teilweise akustisch ab. Je nach der Passform des Ohreinsatzes 12 für einen individuellen Benutzer kann der Gehörgang 14 mehr oder weniger stark durch eine Ventilationsöffnung 16 geöffnet sein. Das tragbare Audiosystem 10 kann auch im Gehäuse oder im Ohreinsatz 12 über eine gezielte Ventilierung verfügen.

Das Audiosystem 10 ist mit mindestens einem ersten Mikrofon 18 ausgestattet, der im Rahmen der vorliegenden Erfindung auch als Referenzsensor oder Referenzmikrofon bezeichnet wird. Das erste Mikrofon 18 ist in dem gezeigten Ausführungsbeispiel in Form eines äußeren Mikrofons ausgebildet, welches den Umgebungsschall erfasst und darauf basierend ein Referenzsignal erzeugt. Weiterhin weist das Audiosystem 10 mindestens ein zweites Mikrofon 20 auf, das im Rahmen der vorliegenden Anmeldung auch als Messsensor oder Messmikrofon bezeichnet wird und bevorzugt in Form eines nach innen gerichteten Mikrofons ausgeführt ist, der im Betrieb einem Trommelfell 22 eines Benutzers zugewandt ist. Das zweite Mikrofon 20 ist dazu ausgelegt, den Schall im Gehörgang 14 des Benutzers zu erfassen und darauf basierend ein Messsignal zu erzeugen. Das Audiosystem 10 ist mit mindestens einer Recheneinheit 24 ausgestattet, die von dem ersten Mikrofon 18 (Referenzsensor) und dem zweiten Mikrofon 20 (Messsensor) aufgezeichneten Signale erfindungsgemäß prozessiert. Bei der Recheneinheit 24 kann es sich insbesondere um einen oder mehrere digitale Signalprozessoren handeln. Basierend auf den von der Recheneinheit 24 verarbeiteten Sensorsignalen wird dann ein Audiosignal über den kopfhörerinternen Lautsprecher 26 (auch als Innenlautsprecher bezeichnet) wiedergegeben. Der über den Lautsprecher 26 wiedergegebene, verarbeitete Umgebungsschall kann dann beispielsweise dazu führen, dass der Umgebungsschall am Trommelfell 22 durch eine destruktive Interferenz reduziert wird.

Die Fig. 1 umfasst außerdem ein drittes Mikrofon 28, das dazu ausgelegt ist, den Schalldruckpegel am Trommelfell 28 bzw. in der Nähe des Trommelfells 28 eines Benutzers zu messen. Das dritte Mikrofon 28 wird im Rahmen der vorliegenden Erfindung entsprechend auch als Trommelfellmikrofon bezeichnet, da es in unmittelbarer Nähe zum Trommelfell 22 angeordnet ist. Das dritte Mikrofon 28 ist insbesondere für die Aufzeichnung von Messdaten für die Auslegung des Audiosystems 10 notwendig, nicht aber für den Echtzeitbetrieb. Je nach Anatomie des Ohres und der Passung des Audiosystems 10 können die Transferfunktionen, welche die Übertragung des Schalls von dem Lautsprecher 26 oder von einer externen Quelle zu dem dritten Mikrofon 28 beschreiben variieren.

Die Fig. 2 zeigt ein schematisch Ablaufdiagramm des erfindungsgemäßen Verfahrens 100. In einem ersten Verfahrensschritt 110 werden Auswertedaten bereitgestellt, die Audiodaten umfassen. Die Audiodaten werden dabei unter Verwendung einer Mikrofoneinheit aufgenommen, wobei die Audiodaten mindestens ein erstes Audiosignal aufweisen, das mit einem ersten Mikrofon der Mikrofoneinheit aufgenommen wird. In einem zweiten Verfahrensschritt 120 werden Filterkoeffizienten in Abhängigkeit von den bereitgestellten Auswertedaten unter Verwendung einer Recheneinheit bestimmt. In einem dritten Verfahrensschritt 130 werden gefilterte Audiodaten aus den aufgenommenen Audiodaten unter Verwendung der Filterkoeffizienten und der Recheneinheit erzeugt. In einem vierten Verfahrensschritt 140 werden die gefilterten Audiodaten unter Verwendung des Lautsprechers wiedergegeben. Die gefilterten Audiodaten sorgen dafür, dass die Störgeräusche durch eine destruktive Interferenz reduziert werden. Bei dem erfindungsgemäßen Verfahren 100 erfolgt das Bestimmen der Filterkoeffizienten auf der Verwendung eines auf maschinellem Lernen basierenden Modells. Das Modell ist mit Trainingsdaten trainiert, wobei die Trainingsdaten Trainings-Audiodaten sowie den Trainings-Audiodaten zugeordnete Trainings-Filterkoeffizienten aufweisen.

Die Fig. 3 zeigt ein erstes Blockdiagramm einer erfindungsgemäßen Verarbeitung. Dabei wird das Referenzsignal *x*(*n*) eines ersten Referenzsensors, hier in Form eines äußeren Mikrofons des Kopfhörers, aufgezeichnet und durch ein Vorwärtsfilter *W*(*z,n*) gefiltert, um ein Kompensationssignal zu erzeugen. Das Kompensationssignal wird dann über einen Lautsprecher des Kopfhörers abgespielt. Das Lautsprechersignal wird über die elektro-akustische Transferfunktion *G*(*z*), zwischen dem Lautsprecher und einem Messsensor, hier in Form eines inneren, dem Gehörgang zugewendeten Mikrofons des Kopfhörers, sowie *G̃*(*z*), zwischen dem Lautsprecher und einem Trommelfellmikrofon, übertragen, wo es mit dem Passivschallsignal *d*(*n*) und *d̃*(*n*) am Mess- und Trommelfellmikrofon interferiert. Das Mess- und Trommelfellmikrofon zeichnet dann entsprechend die Signale $e \left(n\right) = d \left(n\right) + y \left(n\right)$ ${e}^{˜} \left(n\right) = {d}^{˜} \left(n\right) + {y}^{˜} \left(n\right)$ auf.

Bei dem in der Fig. 3 gezeigten Ausführungsbeispiel ist zudem ein auf maschinellem Lernen basierendes Modell vorgesehen, welches das Referenzsignal analysiert und basierend darauf die Koeffizienten ***w***(*n*) des Vorwärtsfilters so einstellt, dass ein Maß für den Schalldruckpegel am Trommelfell des Nutzers minimiert wird. Der Schalldruckpegel am Trommelfell wird durch das Trommelfellsignal *d̃*(*n*) für das passive System, also für *ỹ*(*n*) *=* 0, und *ẽ*(*n*) für das aktive System des Trommelfellmikrofons beschrieben. Das Trommelfellmikrofon dient ausschließlich der Datenerfassung für das Training des Modells. Es ist kein Bestandteil des Echtzeitsystems.

Die Fig. 4 beschreibt eine mögliche Auslegung eines Maßes für den Schalldruckpegel bzw. für die wahrgenommene Lautheit am Trommelfell eines Benutzers. Das Trommelfellmikrofonsignal *d̃*(*n*) beschreibt den Schalldruckpegel am Trommelfell mit passivem System, wobei *ẽ*(*n*) den Schalldruckpegel mit aktivem System beschreibt. Zunächst werden die Signale *ẽ*(*n*) und *d̃*(*n*) durch eine Kurzzeit-Fouriertransformation (STFT) in eine Zeit-Frequenz-Darstellung überführt, wodurch die Intensität verschiedener Frequenzkomponenten sowie deren zeitlicher Verlauf analysiert werden kann. Eine andere Form der Zeit-Frequenz-Analyse, beispielsweise durch eine Filterbank, ist ebenfalls möglich. Anschließend kann das Ausgangsspektrogramm der STFT durch eine Mel-Filterbank in Frequenzbändern zusammengefasst werden, welche dazu dient, die menschliche Wahrnehmung von Frequenzen zu imitieren. Das Mel-Spektrogramm von *ẽ*(*n*) wird hier als *M_{ẽ}*(*f,k*) bezeichnet, mit dem Frequenzindex *f* und dem Rahmenindex *k* der STFT. Alternativ zu der Mel-Filterbank kann auch ein komplexeres Modell für das menschliche Hören genutzt werden, welches psychoakustische Maskierungseffekte im Frequenz- und Zeitbereich sowie eine absolute Hörschwelle modelliert.

Anschließend wird das Mel-Spektrogramm auf einen Kostenwert *l* pro Rahmen reduziert, indem der Mittelwert über die potenzierten Beträge des von *M_{ẽ}*(*f,k*) wie folgt berechnet wird: $l \left({M}_{{e}^{˜}}\right) = \frac{1}{F} {\sum }_{f = 1}^{F} {\left|{M}_{{e}^{˜}}\right|}^{p}$

Für die menschliche Lautheitswahrnehmung, welche für die empfundene Performance von ANC-Systemen entscheidend ist, ist insbesondere die Magnitude eines Frequenzspektrums wichtig, weswegen bei dem hier gezeigten Ausführungsbeispiel ausschließlich der Betrag des Mel-Spektrogramms berücksichtigt wird. Der Exponent *p* bestimmt die Gewichtung im Frequenzbereich. Er wird typischerweise im Bereich *p* ∈ (0, 2] gewählt. Ein Exponent von *p* = 2 resultiert in einem typischen quadratischen Mittelwert. Allerdings wirken sich in diesem Fall große Werte von |*M_{ẽ}*| bei einzelnen Frequenzen so stark auf den Mittelwert aus, dass weniger starken Frequenzkomponenten zu wenig Aufmerksamkeit geschenkt wird. Daher ist eine Wahl von *p* < 2 vorteilhaft. Insbesondere eine Wahl von p = 0.3 ist vorteilhaft, da das dynamische Verhalten der Funktion von *x*^{0.3}, zumindest für einen gewissen Wertebereich, vergleichbar mit dem von der Funktion log *x* ist, und wobei sich die Logarithmusfunktion bewährt hat, um das menschliche Empfinden von Lautheit zu beschreiben. Natürlich kann auch die Logarithmusfunktion bei der Berechnung des Mittelwerts genutzt werden. Die Potenz des Betrags ist allerdings numerisch etwas besser geeignet und weniger sensitiv gegenüber sehr kleinen Werten.

Der Kostenwert *l* wird sowohl für das Signal *ẽ*(*n*) als auch für *d̃*(*n*) berechnet. In einem letzten Schritt kann dann die normalisierte Kostenfunktion $L \left(k\right) = \frac{20}{p} ⋅ log \frac{l \left({e}^{˜}, k\right)}{l \left({d}^{˜}, k\right)}$ berechnet werden, indem die Kostenwerte für das aktive System durch die entsprechenden Werte für das passive System normalisiert und anschließend in Dezibel, unter Berücksichtigung des Exponenten *p*, umgerechnet werden. Die normalisierte Kostenfunktion approximiert somit den wahrgenommenen Lautstärkeunterschied zwischen dem passiven und aktiven System. Die Normalisierung ist optional, hat allerdings den Vorteil, dass die Kostenfunktion weniger empfindlich gegenüber dem absoluten Pegel des Störschalls ist. Die Normalisierung kann auch unter Berücksichtigung des aktiven Trommelfellsignals für beispielsweise ein statisches ANC-System erfolgen.

Die Fig. 5 beschreibt exemplarisch ein Verfahren 200 für das Trainieren des Modells gemäß einem Ausführungsbeispiel der vorliegenden Erfindung.

In einem ersten Verfahrensschritt 210 erfolgt die Erzeugung eines Trainingsdatensatzes. Wie bereits einleitend beschrieben, bieten sich im Rahmen der vorliegenden Erfindung unterschiedliche Ansätze für die Erzeugung der Trainingsdaten an. Diese können einerseits experimentell bereitgestellt werden, indem durch manuelle Experimente bestimmt wird, welche Filterkoeffizienten für ein bestimmtes Audiosignal optimal geeignet ist. Hierzu kann eine Versuchsperson dazu befragt werden, bei welchen Filterkoeffizienten eine optimale Störgeräuschreduktion wahrgenommen wird. Für realitätsnahe Ergebnisse empfiehlt sich eine Messreihe mit verschiedenen Probanden mit unterschiedlichen Ohrpassungen. Alternativ hierzu kann die Bereitstellung der Trainingsdaten auch in automatisierter Form (ohne Versuchsperson) erfolgen, indem eine Kostenfunktion reduziert bzw. minimiert wird, wobei die Kostenfunktion einen erfassten Schall oder einen Schalldruckpegel im Gehörgang eines Benutzers beschreibt. Hierzu kann ein Kunstkopf zum Einsatz kommen, der einem menschlichen Kopf nachempfunden ist, wobei im Gehörgang des Kunstkopfes ein oder mehrere Mikrofone angeordnet sind.

Insbesondere kann in der Nähe des Trommelfells (beispielsweise in einem Abstand von weniger als 5 mm, 10 mm, 15 mm oder 20 mm zum Trommelfell) ein Trommelfellmikrofon angeordnet sein, das den Schall im Gehörgang erfasst. Während des Trainingsprozesses kann in diesem Fall experimentell bestimmt werden, welche Filterkoeffizienten zu einer Reduktion oder Minimierung des Störgeräuschs führen. Auf diese Weise können während des Trainingsprozesses in experimenteller Weise die optimalen Filterkoeffizienten für jeweils ein Audiosignal bestimmt werden. Gemäß einer besonders bevorzugten Ausführungsform des erfindungsgemäßen Verfahrens, die nachfolgend noch im Detail erläutert wird, werden die Trainingsdaten durch einen simulativen Ansatz ermittelt.

Während der Messung können Signale wie beispielsweise exponentielle Sweeps über externe Lautsprecher und den integrierten Kopfhörer-Lautsprecher abgespielt werden. Parallel dazu können die Signale des Referenz-, Mess- und Trommelfellmikrofons aufgezeichnet werden. Aus diesen Daten lassen sich richtungsabhängige Transferfunktionen zwischen den jeweiligen externen Lautsprechern und allen Mikrofonen sowie der Sekundärpfad *G*(*z*) vom Kopfhörerlautsprecher zum Messmikrofon und der Trommelfellpfad *G̃*(*z*) vom Kopfhörerlautsprecher zum Trommelfellmikrofon bestimmen.

Basierend auf den externen Transferfunktionen können virtuelle, passive Mikrofonsignale für verschiedene Störsignale simuliert werden, indem ein Störsignal mit den entsprechenden Transferfunktionen gefaltet wird. Dabei können auch Störsignale für verschiedene Richtungsmessungen kombiniert werden. Unter Berücksichtigung des Sekundär- und Trommelfellpfads kann dann für ein bestimmtes Kompensationssignal ein aktives Mess- und Trommelfellsignal simuliert werden.

Ein Datenpunkt des Trainingsdatensatzes besteht dann aus den virtuellen passiven Mikrofonsignalen sowie dem Sekundär- und Trommelfellpfad. Um eine präzise Repräsentation des akustischen Verhaltens zu gewährleisten, sollten die Daten eines bestimmten Datenpunktes bevorzugt auf einer einzigen Messung mit idealerweise identischer Kopfhörer-Passung basieren. Der Trainingsdatensatz sollte möglichst umfassend sein und eine große Bandbreite an Situationen abdecken, sodass das Modell in der Lage ist auch auf zuvor ungesehene Situationen zu reagieren. Es empfiehlt sich die Erzeugung eines Testdatensatzes, idealerweise basierend auf exklusiven Messdaten und Störsignalen, zur Validierung des Modells.

Anstelle von akustischen Messungen sind ebenfalls Computersimulationen des akustischen Verhaltens möglich.

In einem zweiten Verfahrensschritt 220 werden durch ein Optimierungsverfahren für jeden Zeitschritt Koeffizienten für das Vorwärtsfilter bestimmt, welche eine Kostenfunktion minimieren oder zumindest reduzieren. Ein Zeitschritt entspricht beispielsweise dem Rahmenindex *k* einer STFT oder einem Abtastpunk *n*. Diese Kostenfunktion kann beispielsweise das in Fig. 3 vorgestellte Maß für den Schalldruckpegel am Trommelfell sein. Es können aber auch andersgeartete Kostenfunktionen genutzt werden. Insbesondere kann die Kostenfunktion um einen Regularisierungsterm erweitert werden, welcher beispielsweise große Koeffizienten des Filters bestraft und dazu führt, dass sich die Koeffizienten in einem sinnvollen Wertebereich befinden. Durch eine Regularisierung können insbesondere Koeffizienten die sich nur wenig oder gar nicht auf die Kostenfunktion auswirken gegen 0, oder gegen andere vordefinierte Werte, konvergieren. Dieses Verhalten ist für den Schätzprozess im nächsten Schritt vorteilhaft.

Die optimalen Koeffizienten können dann zusammen mit den passiven Mikrofonsignalen sowie den Transferfunktionen *G*(*z*) und *G̃*(*z*) des Kopfhörerlautsprechers gespeichert werden. Zusätzlich können die Werte der Kostenfunktion, sowie eine lokale Approximation des Gradienten der Kostenfunktion abhängig von den Filterkoeffizienten um das Optimum abgespeichert werden, sodass die Kostenfunktion bei Abweichungen von den optimalen Koeffizienten geschätzt werden kann.

In einem dritten Verfahrensschritt 230 werden Parameter des Modells basierend auf Methoden des maschinellen Lernens trainiert. Das Modell schätzt unter Beobachtung simulierter Mikrofonsignale bei aktivem System die optimalen Koeffizienten für jeden Zeitschritt des Trainingsdatensatzes. Dabei werden die Modellparameter so gewählt, dass ein Distanzmaß zwischen den geschätzten Koeffizienten und den zuvor ermittelten optimalen Koeffizienten minimiert wird. Das Distanzmaß kann auch unter Berücksichtigung der gespeicherten Werte der Kostenfunktion sowie der Gradienteninformationen berechnet werden. Das Distanzmaß kann somit die Kostenfunktion unter Berücksichtigung der geschätzten Koeffizienten approximieren.

Um das Modell robust zu parametrieren ist es vorteilhaft, die aktiven Mikrofonsignale nicht nur basierend auf den optimalen Koeffizienten zu simulieren. Die Koeffizienten können beispielsweise auch für bestimmte Zeitpunkte zu 0, zu 1 oder auf zufällige Werte gesetzt werden. Auch können die Koeffizienten zeitlich geglättet werden. So lernt das Modell auch aus einem nicht optimalen Zustand heraus die optimalen Koeffizienten zu schätzen.

Die Modellparameter werden dann in einem vierten Verfahrensschritt 240 ausgegeben.

Das Training der Modellparameter kann auch auf andere Art und Weise erfolgen, indem beispielsweise für jeden Zeitschritt der Trainingsdaten explizit die aktiven Mikrofonsignale simuliert und die Kostenfunktion ausgewertet werden. Da allerdings Modelle, die ein Messmikrofonsignal nutzen, bei einem solchen Training eine Rekursion erfordern (da das Messmikrofonsignal von den Koeffizienten und die Koeffizienten wiederum von dem Messmikrofonsignal abhängen) kann dieser Trainingsansatz mehr Rechenzeit in Anspruch nehmen. Bei dem zuvor diskutierten Trainingsverfahren, wobei zunächst optimale Koeffizienten berechnet werden, kann diese Rekursion entkoppelt und das Training beschleunigt werden.

Die Fig. 6 zeigt ein weiteres Blockschaltbild eines Ausführungsbeispiels des erfindungsgemäßen Verfahrens. Zusätzlich zu dem Beispiel aus Fig. 3 wird dabei ein Messmikrofon genutzt, welches zum einen einem rückgekoppelten Regler *K*(*z*) sowie dem Modell zugeführt wird. Ein solcher Regler kann ebenfalls in Fig. 3 eingesetzt werden. Weiterhin kann das Messmikrofonsignal dem Modell auch ohne Nutzung eines Reglers zugeführt werden. Der Regler kann dabei so ausgelegt sein, dass er zusätzlich zu dem Vorwärtsfilter zu einer wahrgenommenen Dämpfung von Außenschall führt. Der Regler kann außerdem so ausgelegt sein, dass er den Okklusionseffekt kompensiert. Bei Nutzung eines Reglers muss dessen Einfluss bei der Simulation der aktiven Mikrofonsignale, insbesondere des Mess- und Trommelfellmikrofonsignals, berücksichtigt werden. Das Messmikrofonsignal kann insbesondere Rückschluss auf die Passung des Kopfhörers sowie die Anatomie des Ohres des Nutzers geben. Eine Zufuhr weiterer Signale, wie beispielsweise des Lautsprechersignals, ist ebenfalls möglich. Alternativ können auch weitere Audiosignale (die beispielsweise Musik oder Telefonate darstellen), welche ebenfalls über den internen Lautsprecher des Audiosystems wiedergegeben werden, dem Modell zugeführt werden.

Die Fig. 7 zeigt eine beispielhafte Ausführungsform eines Modells zur Schätzung von Koeffizienten basierend auf einem Referenz- und Messmikrofonsignal. Ein entsprechendes Modell kann beispielsweise basierend auf Fig. 6 genutzt werden. Auch können Teilkomponenten dieses Modells weggelassen, ausgetauscht oder abgeändert werden.

Im Echtzeitbetrieb kann das Modell für jeden Rahmen einer STFT-Analyse des Referenz- und Messmikrofonsignals aufgeführt werden. Basierend auf den Spektren *X*(*f*,*k*) und *E*(*f,k*) für den aktuellen Rahmenindex *k* werden dann Magnituden- und Phasenmerkmale berechnet.

Als Magnitudenmerkmal kann beispielsweise der normalisierte Betragsgang genutzt werden anhand ${F}_{m} \left(X, E\right) = {\left[\frac{\left|X\right|}{\left|X\right| + \left|E\right|}, \frac{\left|E\right|}{\left|X\right| + \left|E\right|}\right]}^{T} ,$ wobei ***X*** und ***E*** die Frequenzantwort des aktuellen STFT-Rahmens in Form eines Spaltenvektors ausdrücken und die eckigen Klammern die Verkettung der entsprechenden Vektoren ausdrücken. Die Division ist hier elementweise, also pro Frequenz, zu verstehen. Eine Regularisierung des Nenners, um eine Division durch 0 zu vermeiden, ist vorteilhaft. Eine solche Normalisierung hat den Vorteil, dass der Wertebereich des Quotienten wohl definiert zwischen 0 und 1 ist, und dass eine solche Division, im Gegensatz beispielsweise zu einem Logarithmus, numerisch besser geartet ist.

Als Phasenmerkmal kann beispielsweise der Real- und Imaginärteil der normalisierten Kreuzkorrelation zwischen ***X*** und ***E*** genutzt werden anhand ${F}_{p} \left(X, E\right) = {\left[\frac{Re \left(X{E}^{∗}\right)}{\left|Re\left(XE*\right)\right| + \left|Im\left(XE*\right)\right|}, \frac{Im \left(XE*\right)}{\left|Re\left(XE*\right)\right| + \left|Im\left(XE*\right)\right|}\right]}^{T}$

Auch in diesem Fall ist der Wertebereich wohl zwischen -1 und +1 definiert. Die Normalisierung kann auch durch den Betrag |***XE****| erfolgen.

Die Magnitudenspektren und Kreuzkorrelationswerte können vor der Verrechnung in die Merkmale zeitlich geglättet werden, um Rauschen in den Merkmalen zu reduzieren. Auch können die Magnitudenspektren oder Kreuzkorrelationswerte zuvor in Frequenzbänder zusammengefasst werden, um die Anzahl an Merkmalen zu reduzieren. Eine solche Zusammenfassung ist auch erst nach der Berechnung der Merkmale möglich.

Ein weiterer Eingang in das Modell sind die Gewichtungsfaktoren aus dem letzten Zeitschritt ***w***(*k* - 1). Diese werden zusammen mit den Magnituden- und Phasenmerkmalen zu einem Merkmalsvektor verkettet. Die einzelnen Merkmale sowie die Gewichtungsfaktoren können vor der Verkettung jeweils durch ein neuronales Netz prozessiert werden, um modifizierte Merkmale zu erhalten.

Der Merkmalsvektor kann dann durch ein tiefes neuronales Netz (auch als "deep neural network" bezeichnet) in einen internen Zustand ***π***(*k*) überführt werden. Dieser Zustand kann enkodierte Information über die aktuelle Passung eines Kopfhörers oder über die Beschaffenheit des Umgebungsschallfeldes enthalten.

Der interne Zustand kann dann durch zwei weitere tiefe neuronale Netze in einen ersten Aktualisierungsvektor ***µ***(*k*) sowie ein Gatter ***δ***(*k*) überführt werden. Der erste Aktualisierungsvektor wird durch $μ ′ \left(k\right) = \overline{w} + {σ}_{w} ∘ μ \left(k\right)$ in einen zweiten Aktivierungsvektor überführt. Dabei beschreibt ***w̅*** eine Schätzung des Mittelwerts und ***σ**_{w}* eine Schätzung der Standardabweichung der optimalen Gewichtungsfaktoren. Bei passender Wahl der Ausgangsaktivierungsfunktion des tiefen neuronalen Netzes zur Erzeugung von ***µ***(*k*), beispielsweise als Tangens hyperbolicus, kann der Wertebereich des zweiten Aktivierungsvektors sowie der Koeffizienten eingeschränkt werden, was für die Stabilität und Robustheit des Systems zuträglich ist.

In einem letzten Schritt werden die Koeffizienten durch die folgende Vorschrift aktualisiert: $w \left(k\right) = γ ⋅ \left[1-δ\left(k\right)\right] ∘ w \left(k-1\right) + δ \left(k\right) ∘ μ ′ \left(k\right)$

Dabei beschreibt *γ* ∈ (0,1] einen Abklingfaktor, der dafür sorgt, dass Koeffizienten, welche das Modell aktuell als unwichtig erachtet, gegen 0 streben. Dieses Verhalten kommt einer Regularisierung der Koeffizienten gleich. Das Gatter ***δ***(*k*) steuert, wie viele neue Informationen in Form des zweiten Aktivierungsvektors ***µ*'**(*k*) in die aktuellen Koeffizienten einfließen. Wenn ein Element von ***δ***(*k*) gleich 0 ist, wird der entsprechende Koeffizient nicht durch ***µ'***(*k*) modifiziert, sodass beispielsweise für *γ* = 1 der letzte Zustand gehalten wird.

Die vorliegende Erfindung umfasst ferner die nachfolgenden Aspekte.

### Aspekt 1

Verfahren für eine adaptive aktive Störgeräuschunterdrückung für ein am oder im Ohr tragbares Audiosystem, wobei
- aus einem erfassten Umgebungsschall ein Referenzsignal erzeugt wird;
- aus dem erfassten Schall im Gehörgang eines Nutzers des am oder im Ohr tragbaren Audiosystems ein Messsignal erzeugt wird;
- eine Frequenzbereichstransformation des Referenz- und Messsignals durchgeführt wird, um das Referenz- und Messspektrum zu erhalten;
- eine Filterung des Referenzsignals unter Verwendung bestimmter Koeffizienten durchgeführt wird, um ein Kompensationssignal zu erzeugen, wobei die Koeffizienten basierend auf dem Referenz- und Messspektrum so berechnet oder ermittelt werden, dass ein Maß für den Schalldruckpegel am Trommelfell des Nutzers minimiert wird;
- das Kompensationssignal ausgegeben wird.

### Aspekt 2

Verfahren nach Aspekt 1, wobei die Koeffizienten durch einen Algorithmus berechnet werden, dessen Parameter offline basierend auf Messdaten optimiert werden, die synchrone Aufnahmen des Referenzsensors, des Messsensors sowie eines zusätzlichen Mikrofons am Trommelfell beinhalten.

### Aspekt 3

Verfahren nach Aspekt 2, wobei als Frequenzbereichstransformation eine Kurzzeit-Fouriertransformation verwendet wird.

### Aspekt 4

Verfahren nach Aspekt 3, wobei
- das Maß für die Leistung des Schalldruckpegels am Trommelfell des Nutzers berechnet wird, indem die Aufnahme des zusätzlichen Mikrofons am Trommelfell durch eine Kurzzeit-Fouriertransformation transformiert wird, um das Trommelfellspektrum zu erhalten;
- das Trommelfellspektrum in diskrete Frequenzbänder aufgeteilt wird, deren Betrag mit einem Exponenten zwischen 0 und 2 potenziert wird, und anschließend der Mittelwert über die potenzierten Beträge berechnet wird.

### Aspekt 5

Verfahren nach Aspekt 2, wobei die Koeffizienten nach ihrem Update zeitlich geglättet werden.

### BEZUGSZEICHENLISTE

- 10: Audiosystem
- 12: Ohreinsatz
- 14: Gehörgang
- 16: Ventilationsöffnung
- 18: erstes Mikrofon
- 20: zweites Mikrofon
- 22: Trommelfell
- 24: Recheneinheit
- 26: Lautsprecher
- 28: drittes Mikrofon
- 100: erfindungsgemäßes Verfahren
- 110: erster Verfahrensschritt des erfindungsgemäßen Verfahrens
- 120: zweiter Verfahrensschritt des erfindungsgemäßen Verfahrens
- 130: dritter Verfahrensschritt des erfindungsgemäßen Verfahrens
- 140: vierter Verfahrensschritt des erfindungsgemäßen Verfahrens
- 200: Trainingsverfahren
- 210: erster Schritt des Trainingsverfahrens
- 220: zweiter Schritt des Trainingsverfahrens
- 230: dritter Schritt des Trainingsverfahrens
- 240: vierter Schritt des Trainingsverfahrens

## Patentansprüche

1. Verfahren (100) zur adaptiven aktiven Störgeräuschunterdrückung für ein tragbares Audiosystem (10), das eine Mikrofoneinheit umfassend mindestens ein erstes Mikrofon (18) aufweist sowie einen Lautsprecher (26), eine Speichereinheit und eine Recheneinheit (24) aufweist, wobei das Verfahren (100) die nachfolgenden Merkmale aufweist:
- Bereitstellen (110) von Auswertedaten umfassend Audiodaten, wobei die Audiodaten unter Verwendung der Mikrofoneinheit aufgenommen werden, wobei die Audiodaten mindestens ein erstes Audiosignal aufweisen, das mit dem ersten Mikrofon (18) der Mikrofoneinheit aufgenommen wird;
- Bestimmen (120) von Filterkoeffizienten in Abhängigkeit von den bereitgestellten Auswertedaten unter Verwendung der Recheneinheit (24);
- Erzeugung (130) gefilterter Audiodaten aus den aufgenommenen Audiodaten unter Verwendung der Filterkoeffizienten und der Recheneinheit (24);
- Wiedergabe (140) der gefilterten Audiodaten unter Verwendung des Lautsprechers (26); wobei
- das Bestimmen der Filterkoeffizienten auf der Verwendung eines auf maschinellem Lernen basierenden Modells beruht;
- das auf maschinellem Lernen basierende Modell in der Speichereinheit gespeichert ist;
- das auf maschinellem Lernen basierende Modell mit Trainingsdaten trainiert ist, wobei die Trainingsdaten Trainings-Audiodaten sowie den Trainings-Audiodaten zugeordnete Trainings-Filterkoeffizienten aufweisen, wobei
- die bereitgestellten Auswertedaten in das auf maschinellem Lernen basierende Modell eingegeben werden und in Abhängigkeit von den bereitgestellten Auswertedaten, durch das auf maschinellem Lernen basierende Modell, Filterkoeffizienten ausgegeben werden.

2. Verfahren (100) nach Anspruch 1, **dadurch gekennzeichnet, dass** das Verfahren (100) einen Trainingsprozess für das Trainieren des auf maschinellem Lernen basierenden Modells umfasst.

3. Verfahren (200) nach Anspruch 2, wobei der Trainingsprozess die nachfolgenden Schritte aufweist:
- Bereitstellen (210) von Trainings-Audiodaten umfassend mindestens ein erstes Audiosignal;
- Bestimmen (220) jeweils eines Filterkoeffizienten-Satzes für die bereitgestellten Trainings-Audiodaten;
- wobei die Bestimmung jeweils eines Filterkoeffizienten-Satzes eine Reduktion einer Kostenfunktion umfasst, wobei die Kostenfunktion bevorzugt einen Schalldruckpegel im Gehörgang (14) eines Benutzers beschreibt;
- Trainieren (230) des auf maschinellem Lernen basierenden Modells unter Verwendung der Trainings-Audiodaten und der bestimmten Filterkoeffizienten-Sätze; und
- Speichern (240) des trainierten Modells in einer Trainings-Speichereinheit.

4. Verfahren (200) nach Anspruch 3, **dadurch gekennzeichnet, dass** die Reduktion der Kostenfunktion eine Reduktion einer Kostenfunktion umfasst, die den Schalldruckpegel im äußeren Gehörgang (14) eines Benutzers beschreibt.

5. Verfahren (200) nach einem der vorherigen Ansprüche, **dadurch gekennzeichnet, dass** das erste Audiosignal als ein in den Frequenzbereich umgewandeltes Audiosignal bereitgestellt wird, wobei die Umwandlung in den Frequenzbereich bevorzugt über eine Kurzzeit-Fouriertransformation erfolgt.

6. Verfahren (200) nach einem der vorherigen Ansprüche, **dadurch gekennzeichnet, dass** die Audiodaten ein zweites Audiosignal aufweisen, das mit einem zweiten Mikrofon (20) der Mikrofoneinheit aufgenommen wird.

7. Verfahren (200) nach Anspruch 6, **dadurch gekennzeichnet, dass** die Audiodaten ein drittes Audiosignal aufweisen, das mit einem dritten Mikrofon (28) der Mikrofoneinheit aufgenommen wird.

8. Verfahren (200) nach einem der vorherigen Ansprüche, **dadurch gekennzeichnet, dass** die Auswertedaten mindestens eine Transferfunktion aufweisen, die den Übertragungspfad zwischen einem äußeren Störgeräusch und dem Innenohr beschreiben.

9. Verfahren (200) nach einem der vorherigen Ansprüche, **dadurch gekennzeichnet, dass** die Auswertedaten Anpassungsdaten aufweisen, welche die Anpassung des Audiosystems am Kopf des Benutzers charakterisieren und/oder Richtungsdaten, welche die Einfallsrichtung eines Störgeräuschs charakterisieren.

10. Verfahren (200) nach einem der vorherigen Ansprüche, **dadurch gekennzeichnet, dass** das auf maschinellem Lernen basierende Modell ein künstliches neuronales Netz, eine Support Vector Maschine oder eine lineare Regression umfasst.

11. Audiosystem (10) zur adaptiven aktiven Störgeräuschreduktion, umfassend eine Mikrofoneinheit mit mindestens einem ersten Mikrofon (18), einen Lautsprecher (26), eine Speichereinheit und eine Recheneinheit (24), wobei
- die Mikrofoneinheit dazu ausgelegt ist, Auswertedaten umfassend Audiodaten aufzunehmen, wobei die Audiodaten mindestens ein erstes Audiosignal aufweisen, und das erste Mikrofon (18) der Mikrofoneinheit dazu ausgelegt ist, das erste Audiosignal aufzunehmen;
- die Recheneinheit (24) dazu ausgelegt ist, Filterkoeffizienten in Abhängigkeit von den bereitgestellten Auswertedaten zu bestimmen;
- die Recheneinheit dazu ausgelegt ist, gefilterte Audiodaten aus den aufgenommenen Audiodaten unter Verwendung der Filterkoeffizienten zu erzeugen;
- der Lautsprecher (26) dazu ausgelegt ist, die gefilterten Audiodaten auszugeben; wobei
- die Recheneinheit (24) dazu ausgelegt ist, die Filterkoeffizienten unter Verwendung eines auf maschinellem Lernen basierenden Modells zu bestimmen;
- das auf maschinellem Lernen basierende Modell in der Speichereinheit gespeichert ist;
- das auf maschinellem Lernen basierende Modell mit Trainingsdaten trainiert ist, wobei die Trainingsdaten Trainings-Audiodaten sowie den Trainings-Audiodaten zugeordnete Trainings-Filterkoeffizienten aufweisen,
- die Recheneinheit (24) dazu ausgelegt ist, die bereitgestellten Auswertedaten in das auf maschinellem Lernen basierende Modell einzugeben und in Abhängigkeit von den bereitgestellten Auswertedaten, durch das auf maschinellem Lernen basierende Modell, Filterkoeffizienten zu bestimmen.

12. Audiosystem (10) nach Anspruch 11, **dadurch gekennzeichnet, dass** die Mikrofoneinheit ein zweites Mikrofon (20) aufweist, das dazu ausgelegt ist, ein zweites Audiosignal der Auswertedaten aufzunehmen.

13. Audiosystem (10) nach Anspruch 12, **dadurch gekennzeichnet, dass** das zweite Mikrofon (20) dazu ausgebildet ist, einen Schall innerhalb eines Gehörgangs (14) eines Benutzers zu erfassen.

14. Audiosystem (10) nach einem der Ansprüche 11 bis 13, **dadurch gekennzeichnet, dass** die Mikrofoneinheit ein drittes Mikrofon (28) aufweist, das dazu ausgelegt ist, ein drittes Audiosignal der Auswertedaten aufzunehmen.

15. Audiosystem (10) nach Anspruch 14, **dadurch gekennzeichnet, dass** das dritte Mikrofon (28) bevorzugt dazu ausgelegt ist, einen Schall außerhalb eines Gehörgangs (14) eines Benutzers zu erfassen.
